# EUROPÄISCHE PATENTSCHRIFT

(11) **EP 3 194 234 B1**
(45) Veröffentlichungstag und Bekanntmachung des Hinweises auf die Patenterteilung: **28.10.2020**
(21) Anmeldenummer: 15790822.9
(22) Anmeldetag: 09.09.2015
(51) Int. Cl.: B61D 27/00

(54) **VORRICHTUNG FÜR EINE KOMBINIERTE DRUCKSCHUTZ- UND LUFTMENGENREGELUNG IM INNENRAUM VON HOCHGESCHWINDIGKEITS-SCHIENENFAHRZEUGEN**
DEVICE FOR COMBINED PRESSURE-PROTECTION AND AIR-FLOW CONTROL IN THE INTERIOR OF HIGH-SPEED RAIL VEHICLES
DISPOSITIF PERMETTANT UNE RÉGULATION COMBINÉE DE LA PROTECTION CONTRE LA PRESSION ET DE LA QUANTITÉ D'AIR DANS L'HABITACLE DE VÉHICULES FERROVIAIRES À GRANDE VITESSE

(30) Priorität: 15.09.2014 DE 202014104358 U
(43) Veröffentlichungstag der Anmeldung: 26.07.2017
(73) Patentinhaber: Faiveley Transport Leipzig GmbH & Co. KG, 04435 Schkeuditz (DE)
(72) Erfinder: FISCHER, Kai, 04178 Leipzig (DE); HOFFMANN, Erik, 04451 Borsdorf (DE); HEISLER, Michael, 04288 Leipzig (DE); MADER, Sascha, 04157 Leipzig (DE); SAUER, Andreas, 04158 Leipzig (DE); THIERICKE, Christoph, 06682 Teuchern OT Schortau (DE)
(74) Vertreter: Rothe, Silke
(86) Internationale Anmeldenummer: PCT/DE2015/100386
(87) Internationale Veröffentlichungsnummer: WO 2016/041549

(56) Entgegenhaltungen:
- EP-A1- 0 579 536
- EP-A1- 1 050 446
- EP-A2- 0 143 931
- CN-C- 1 030 495
- DE-A1-102007 011 452
- DE-C1- 3 801 891
- DE-U1- 8 629 224
- DE-U1-202010 014 870
- FR-A1- 2 723 713
- US-A1- 2014 199 933

## Beschreibung

Die vorliegende Erfindung betrifft eine Vorrichtung für eine kombinierte Druckschutz- und Luftmengenregelung im Innenraum von Hochgeschwindigkeits-Schienenfahrzeugen, wobei die Funktionen Druckschutz und Luftmenge mit einer gemeinsamen Baugruppe realisiert werden, die in Abhängigkeit der Betriebsbedingungen den freien Strömungsquerschnitt von Luftansaug- und/oder Luftausblasöffnungen regelt.

Für Hochgeschwindigkeitszüge müssen zahlreiche Aspekte beachtet werden, um Probleme durch die im Fahrbetrieb zwangsläufig auftretenden Druckstöße bzw. Druckschwankungen zu vermeiden. Dabei sind für konstruktive Komponenten der Schienenfahrzeuge wie Wagenkasten, Wagenübergang, Fahrzeugtür, Fenster und dergleichen bereits zahlreiche technische Lösungen verfügbar, mit denen eine weitgehend optimale Anpassung auf die jeweiligen Einsatzbedingungen möglich ist. Hingegen ist die Anzahl geeigneter Lüftungs- und Klimatisierungssysteme deutlich geringer.

Eine diesbezüglich einfache Variante besteht darin, beim Überschreiten vorab definierter Grenzwerte für den Druck die Lufteintrittsöffnungen mit Klappen oder Ventilen vollständig zu schließen. Nachteilig ist jedoch, dass somit die Frischluftzufuhr in das Fahrzeug vollständig unterbrochen ist. Bei Hochgeschwindigkeitsstrecken mit vielen Tunnelabschnitten oder häufigen Begegnungen mit einem Gegenzug wird somit die Luftqualität im Fahrgastraum erheblich beeinträchtigt. Deshalb werden zunehmend sog. Druckschutzsysteme verwendet, die sowohl einen wirksamen Druckschutz als auch eine ausreichend gute Luftqualität gewährleisten sollen.

Gemäß DE 38 01 891 C1 werden hierfür konventionelle Lüfter mit einer Hochdruckcharakteristik ausgeführt, die auf der Frisch- und Abluftseite bezüglich ihrer Drehzahl aufeinander abgestimmt gesteuert werden. Dadurch wird erreicht, dass die Druckänderungen im Fahrzeug die zulässigen Werte nicht überschreiten. Allerdings können Probleme auftreten, sofern die Stellgeschwindigkeit infolge der Trägheit der Lüfter nicht hoch genug ist, um die bei hohen Fahrgeschwindigkeiten schnell ablaufenden Druckänderungen auszusteuern. Weitere typische Nachteile dieser Bauart von Lüftern sind hohe Geräusche, kleine Luftmengen und ein hoher spezifischer Energieverbrauch, so dass derartige Lüfter nur in geringem Umfang eingesetzt werden.

In EP 0 579 536 A1 wird eine Ausregelung der Druckänderungen im Schienenfahrzeug durch eine Betätigung von Klappenstellgliedern auf der Frisch- und Abluftseite beschrieben. Somit werden die Nachteile von träge ansprechenden Lüftern vermieden.

Aus DE 10 2007 011 452 A1 ist es bekannt, die Druckschutz- und die Luftmengenregelung in einer gemeinsamen Luftkammer baulich zu integrieren. Hierbei sind das Druckschutzventil und die Luftmengenklappe strömungstechnisch nacheinander angeordnet. Trotz der somit benachbarten Anordnung werden für die Funktionen Druckschutz und Luftmengenregelung separate Komponenten verwendet. Hierfür werden überwiegend zwei getrennte Baugruppen vorgesehen, nämlich ein pneumatisch betriebenes Schnellschließelement und eine elektrisch angetriebene Regulierklappe.

Hingegen werden diese beiden Funktionen nach DE 86 29 224 U1 von einer gemeinsamen Baugruppe realisiert. Hier steht ein Lüftungsgitter mit einer ersten Gruppe von lagefixierten Lamellen in V-Form mit einer zweiten Gruppe von ebenfalls V-förmigen und zusätzlich axial verlagerbaren Lamellen in Wirkverbindung. Durch eine Änderung der Relativposition zwischen den Lamellen beider Gruppen wird der freie Strömungsquerschnitt verändert, wobei dieser Effekt sowohl zur Luftmengenregelung als auch zum Druckschutz genutzt wird. Dieser Lösungsansatz zur Verwendung einer gemeinsamen Baugruppe für den Druckschutz und die Luftmengenregulierung hat allerdings den Nachteil, dass die Lamellen und deren Betätigungselemente einen großen Bauraum beanspruchen. Weiterhin ist nachteilig, dass eine Vielzahl von Bauteilen miteinander in Wirkverbindung stehen.

Aufgabe der vorliegenden Erfindung ist es, eine Vorrichtung zur kombinierten Druckschutz- und Luftmengenregelung im Innenraum von Hochgeschwindigkeits-Schienenfahrzeugen zu schaffen, die einen geringen Bauraum sowie eine geringe Anzahl separater Baugruppen erfordert und die auch bei hohen Fahrgeschwindigkeiten eine schnelle und funktionssichere Regelung gewährleistet.

Diese Aufgabe wird mit den technischen Merkmalen gemäß Anspruch 1 gelöst. Demzufolge weist die Vorrichtung ein gegen Druckschläge bis zu einer Größe von ± 10 kPa druckdichtes Gehäuse auf, das auf seiner der Grundfläche gegenüberliegenden Seitenfläche mit einer Ausnehmung ausgestaltet ist, der ein Klappenelement zugeordnet ist. Das Klappenelement ist über eine parallel zu seiner Längsrichtung verlaufende Achse an beiden Endabschnitten der Achse am Gehäuse abgestützt und entlang dieser Achse derart schwenkbar angeordnet, dass die Ausnehmung ausgehend von jeder Position des Klappenelementes druckdicht verschließbar ist. Dabei ist dem Klappenelement eine Antriebsbaugruppe zugeordnet, die für eine exakte wiederholgenaue Positionierung des Klappenelementes mit einem elektrischen Antrieb derart in Wirkverbindung steht, dass ein Schließvorgang ausgehend von jeder Position des Klappenelementes innerhalb von ≤ 50 ms durchführbar ist. Der elektrische Antrieb ist mit einem Stellelement verbunden, das im stromlosen Zustand selbsttätig eine definierte Endposition für das Klappenelement einstellt. Dieses Stellelement kann als ein mechanisches (z.B. Rückstellfeder) oder elektrisches (z.B. Superkondensator) Element ausgeführt sein. Hierbei wird mit dem Begriff Superkondensator (teilweise auch als *SuperCap* / *supercapacitors* bezeichnet) ein Speicher für eine Notfall-Spannungsquelle für die Rückstellung über den Motor selbst in eine bestimmte Position bei Spannungsausfall bezeichnet. Weitere vorteilhafte Ausgestaltungen sind Gegenstand von Unteransprüchen, deren technische Merkmale im Ausführungsbeispiel näher erläutert werden.

Die erfindungsgemäße Vorrichtung ist vorzugsweise für Luftansaug- und Ausblasöffnungen in schnellfahrenden Reisezugwagen zum Schutz der Fahrgäste vor Druckwellen geeignet. Neben einer Druckschutzfunktion übernimmt diese Vorrichtung auch die Funktion der Regulierung benötigter Luftmengen, die zunächst als Außenluft in den Wagen einströmen und später als verbrauchte Luft den Wagen verlassen.

Ein wesentlicher Vorteil dieser Vorrichtung besteht in der platz- und gewichtssparenden Vereinigung der Baugruppen zur Druckschutz- und Luftmengenregelung in Form eines spezifisch ausgestalteten Klappenelementes, das eine geometrisch freie Gestaltbarkeit als Schließelement unabhängig von anderen Bauteilen ermöglicht. Weitere Vorteile ergeben sich durch den ausschließlich elektrischen Betrieb unter Verzicht auf pneumatische Baugruppen. Der Entfall der bisher notwendigen pneumatischen Baugruppen ergibt dabei Kostenvorteile für die Herstellung von Reisezugwagen und Klimaanlagen insbesondere für den Hochgeschwindigkeitsbereich.

Der elektrische Antrieb ermöglicht es außerdem, geringe Schließzeiten und ausreichende Dichtkräfte zu realisieren. Die Steuerung des Antriebes gewährleistet hierbei eine exakte Klappenpositionierung mit einer hohen Wiederholgenauigkeit. Die Ansteuerung erfolgt wahlweise über einen analogen / digitalen Eingang oder über ein BUS-System, welches zusätzlich Rückmeldungen ermöglicht. Der Antrieb ist zur Gewährleistung einer definierten Endposition im stromlosen Zustand mit einem Stellelement verbunden, das je nach Anwendungsziel die offene oder geschlossene Position absichert.

Das Klappenelement ist auf geringe Bautiefe optimiert, indem dieses schwenkbare Bauteil länglich ausgeführt ist, um bei gleichem Durchströmungsquerschnitt die notwendige Bauteilbreite - die beim Drehen des Klappenelementes in die geöffnete Stellung die Tiefe darstellt - reduzieren zu können.

Weiterhin sind die mechanischen Schnittstellen des Klappenelementes so gestaltet, dass diese einzeln oder auch mehrere miteinander verbunden mit einem Antrieb betrieben werden können. Dabei kann die Kopplung in einer Achse und/oder übereinander platziert erfolgen.

Nachfolgend wird ein Ausführungsbeispiel der Erfindung unter Hinweis auf die Zeichnung näher beschrieben. Es zeigen:
- Fig. 1: eine erfindungsgemäße Vorrichtung in perspektivischer Ansicht - OFFEN
- Fig. 2: die Vorrichtung gemäß Fig. 1 im Querschnitt
- Fig. 3: eine erfindungsgemäße Vorrichtung in perspektivischer Ansicht - GESCHLOSSEN
- Fig. 4: die Vorrichtung gemäß Fig. 3 im Querschnitt
- Fig. 5: eine erfindungsgemäße Vorrichtung mit modifizierten Ausnehmungen - OFFEN

Die in der Zeichnung dargestellte Vorrichtung ist für eine kombinierte Druckschutz- und Luftmengenregelung im Innenraum von Schienenfahrzeugen konzipiert, wobei als eine bevorzugte Anwendung insbesondere eine Nutzung in Wirkverbindung mit Luftansaug- und/oder Luftausblasöffnungen von Hochgeschwindigkeitszügen zu nennen ist. Die Funktionen Druckschutz und Luftmenge werden durch eine gemeinsame Baugruppe realisiert, die in Abhängigkeit der Betriebsbedingungen den freien Strömungsquerschnitt der Luftansaug- und/oder Luftausblasöffnungen regelt.

Aus **Fig. 1** und **Fig. 3** ist ersichtlich, dass die Vorrichtung ein Gehäuse 2 aufweist, dass gegen Druckschläge bis zu einer Größe von ± 10 kPa druckdicht ausgeführt ist. In einer für die Montage vorteilhaften Ausführung ist das Gehäuse 2 auf einer Grundplatte 1 montiert.

Am Gehäuse 2 ist auf der zur Grundplatte 1 gegenüberliegenden Seitenfläche eine Ausnehmung 3 ausgestaltet. Dieser Ausnehmung 3 ist ein Klappenelement 4 zugeordnet.

Das Klappenelement 4 ist über eine parallel zu seiner Längsrichtung verlaufende Achse 5 an den beiden Endabschnitten der Achse 5 am Gehäuse 2 abgestützt. Dies erfolgt an dem einen Abstützpunkt über eine Lagerstelle 6. Am gegenüberliegenden Abstützpunkt ist der Achse 5 eine Antriebsbaugruppe 7 zugeordnet. Diese Antriebsbaugruppe 7 steht für eine exakte wiederholgenaue Positionierung des Klappenelementes 4 mit einem elektrischen Antrieb 8 derart in Wirkverbindung, dass ein Schließvorgang ausgehend von jeder Position des Klappenelementes 4 innerhalb von ≤ 50 ms durchführbar ist. Demzufolge kann das Klappenelement 4 entlang der Achse 5 geschwenkt werden, so dass die Ausnehmung 3 durch das Klappenelement 4 geöffnet oder verschlossen wird.

Aus **Fig. 2** und **Fig. 4** ist insbesondere die Querschnittskontur des Klappenelementes 4 ersichtlich. Damit eine Druckdichtheit gewährleistet wird, weist das Klappenelement 4 bezogen auf die Achse 5 auf der einen Seite einen ersten flächigen Abschnitt 41 und auf der anderen Seite einen zweiten flächigen Abschnitt 42 auf, wobei diese Abschnitte 41 und 42 bezogen auf die Achse 5 in unterschiedlichen Ebenen verlaufen. Dabei ist vorgesehen, dass in Schließstellung (Fig. 4) der untere Abschnitt 41 an der Unterseite der die Ausnehmung 3 umgebenden Kontur des druckdichten Gehäuses 2 anliegt. Gleichzeitig liegt der obere Abschnitt 42 auf der Oberseite der die Ausnehmung 3 umgebenden Kontur des druckdichten Gehäuses 2 auf.

**Fig. 5** zeigt eine modifizierte Ausführung, bei der die Ausnehmung 3 zwei separate Teilausnehmungen 31 und 32 umfasst. Hierbei steht jede Teilausnehmung 31 bzw. 32 mit einem zugeordneten Abschnitt 41 bzw. 42 des Klappenelementes 4 in Wirkverbindung. Die Teilausnehmungen 31 und 32 sind gemäß Fig. 5 parallel zueinander in unterschiedlichen Ebenen verlaufend angeordnet. Ebenso können diese beiden Teilausnehmungen 31 und 32 jedoch auch in derselben Ebene angeordnet werden. Weiterhin sind auch (in der Zeichnung nicht dargestellte) rechtwinklige oder V-förmige Anordnungen der Klappenbleche zueinander möglich, wobei bei derartigen Anordnungen die An- bzw. Abströmöffnungen an verschiedenen Seiten angeordnet sein können.

Für die Positionierung des Klappenelementes 4 wird der elektrische Antrieb 8 über einen analogen oder digitalen Eingang oder über ein BUS-System so angesteuert, dass eine absolute Positionsfeststellung mit einer Diagnoserückmeldung durchführbar ist.

Außerdem ist der elektrische Antrieb 8 mit einem Stellelement (z.B. Rückstellfeder oder Superkondensator) verbunden, das im stromlosen Zustand eine definierte Endposition für das Klappenelement 4 einstellt.

Das Klappenelement 4 ist vorzugsweise auf eine geringe Bautiefe und eine geringe Trägheit optimiert ausgebildet. Dies kann beispielsweise realisiert werden, indem die Ausnehmung 3 bzw. die Ausnehmungen 31 und 32 am Gehäuse 2 und das mit den Ausnehmungen 3, 31, 32 funktionell zusammenwirkende Klappenelement 4 jeweils eine wesentlich größere Länge als Breite aufweisen.

Die beschriebene Vorrichtung kann weiter ausgestaltet werden. So können beispielsweise im Anström- und/oder Abströmbereich der Ausnehmungen 3; 31; 32 Sensorikbaugruppen zur Erfassung von aktuellen örtlichen Umgebungsbedingungen (Luftfeuchte, Luftgeschwindigkeit, Luftvolumenstrom, Lufttemperatur) angeordnet werden. Die von den Sensorikbaugruppen erfassten Messwerte werden dann durch eine antriebsseitig implementierte Software ausgewertet, um eine direkte Luftmengenregelung zu bewirken. Ebenso können solche Sensorikbaugruppen im Anström- und/oder im Abströmbereich der Grundplatte 1 vorgesehen werden, um auf Grundlage dieser Messwerte eine direkte Luftmengenregelung zu bewirken.

Eine weitere vorteilhafte Ausgestaltung ergibt sich, sofern die mechanischen Schnittstellen des Klappenelementes 4 so ausgestaltet werden, dass ein einzelnes Klappenelement 4 oder auch eine Mehrzahl von miteinander verbundenen separaten Klappenelementen 4 mit einer einzigen Antriebsbaugruppe 7 in Wirkverbindung gebracht werden können. Dabei erfolgt bei einer Mehrzahl miteinander verbundener Klappenelemente 4 deren Kopplung entweder in einer Achse und/oder übereinander platziert.

Das Antriebselement, das im Druckschutzfall eine definierte Position für das Klappenelement 4 einstellt, ist derart betätigbar, dass bei einem langanhaltenden Druckschutzfall in kurzen Zeitabschnitten durch geringfügiges Öffnen des Klappenelementes 4 gezielt kleinste Öffnungsquerschnitte in den Luftansaug- und Luftausblasöffnungen (aber im Rahmen des Druckschutzkomforts) erreichbar sind.

### Bezugszeichenliste

- 1: Grundplatte
- 2: druckdichtes Gehäuse
- 3: Ausnehmung am Gehäuse
- 31: erste Teilausnehmung am Gehäuse
- 32: zweite Teilausnehmung am Gehäuse
- 4: Klappenelement
- 41: erster Flächenabschnitt am Klappenelement
- 42: zweiter Flächenabschnitt am Klappenelement
- 5: Achse
- 6: Lagerstelle
- 7: Antriebsbaugruppe
- 8: elektrischer Antrieb

## Patentansprüche

1. Vorrichtung für eine kombinierte Druckschutz- und Luftmengenregelung im Innenraum von Hochgeschwindigkeits-Schienenfahrzeugen, wobei die Funktionen Druckschutz und Luftmenge mit einer gemeinsamen Baugruppe realisiert werden, die in Abhängigkeit der konkreten Betriebsbedingungen den freien Strömungsquerschnitt von Luftansaug- und/oder Luftausblasöffnungen regelt, wobei die Vorrichtung ein gegen Druckschläge bis zu einer Größe von ± 10 kPa druckdichtes Gehäuse (2) aufweist, das auf seiner der Grundfläche gegenüberliegenden Seitenfläche mit einer Ausnehmung (3) ausgestaltet ist, der ein Klappenelement (4) zugeordnet ist, wobei das Klappenelement (4) über eine parallel zu seiner Längsrichtung verlaufende Achse (5) an beiden Endabschnitten der Achse (5) am Gehäuse (2) abgestützt und entlang dieser Achse (5) derart schwenkbar angeordnet ist, dass die Ausnehmung (3) ausgehend von jeder Position des Klappenelementes (4) druckdicht verschließbar ist, wobei dem Klappenelement (4) eine Antriebsbaugruppe (7) zugeordnet ist, die für eine exakte wiederholgenaue Positionierung des Klappenelementes (4) mit einem elektrischen Antrieb (8) derart in Wirkverbindung steht, dass ein Schließvorgang ausgehend von jeder Position des Klappenelementes (4) innerhalb von ≤ 50 ms durchführbar ist und wobei der elektrische Antrieb (8) mit einem mechanischen oder elektrischen Stellelement verbunden ist, das im stromlosen Zustand selbsttätig eine definierte Endposition für das Klappenelement (4) einstellt. **dadurch gekennzeichnet, dass** das Klappenelement (4) bezogen auf die in Längsrichtung verlaufende Achse (5) auf der einen Seite einen ersten flächigen Abschnitt (41) und auf der anderen Seite einen zweiten flächigen Abschnitt (42) aufweist, wobei die Abschnitte (41; 42) bezogen auf die Achse (5) in zueinander unterschiedlichen Ebenen verlaufend angeordnet sind und wobei die flächigen Abschnitte (41; 42) so ausgestaltet sind, dass der in Schließstellung untere Abschnitt (41) an der Unterseite der die Ausnehmung (3) umgebenden Kontur des druckdichten Gehäuse (2) anliegt und dass der in Schließstellung obere Abschnitt (42) auf der Oberseite der die Ausnehmung (3) umgebenden Kontur des druckdichten Gehäuse (2) aufliegt.

2. Vorrichtung nach Anspruch 1, **dadurch gekennzeichnet, dass** die Ausnehmung (3) zwei separate Teilausnehmungen (31; 32) umfasst, wobei jede Teilausnehmung (31; 32) mit einem zugeordneten Abschnitt (41; 42) des Klappenelementes (4) in Wirkverbindung steht.

3. Vorrichtung nach Anspruch 2, **dadurch gekennzeichnet, dass** die zwei Teilausnehmungen (31; 32) parallel zueinander in unterschiedlichen Ebenen verlaufend angeordnet sind.

4. Vorrichtung nach Anspruch 2, **dadurch gekennzeichnet, dass** die separaten Abschnitte des Klappenelementes (4) rechtwinklig oder V-förmig zueinander angeordnet sind.

5. Vorrichtung nach Anspruch 4, **dadurch gekennzeichnet, dass** bei zueinander rechtwinklig oder V-förmig angeordneten Abschnitten des Klappenelementes (4) die An- bzw. Abströmöffnungen an verschiedenen Seiten angeordnet sind.

6. Vorrichtung nach Anspruch 1, **dadurch gekennzeichnet, dass** der elektrische Antrieb (8) für die Positionierung des Klappenelementes (4) über einen analogen oder digitalen Eingang oder über ein BUS-System derart angesteuert wird, dass eine absolute Positionsfeststellung mit einer Diagnoserückmeldung durchführbar ist.

7. Vorrichtung nach Anspruch 1, **dadurch gekennzeichnet, dass** das Stellelement, welches im stromlosen Zustand eine definierte Endposition für das Klappenelement (4) einstellt, als eine Rückstellfeder ausgestaltet ist.

8. Vorrichtung nach Anspruch 1, **dadurch gekennzeichnet, dass** das Stellelement, welches im stromlosen Zustand eine definierte Endposition für das Klappenelement (4) einstellt, als eine separate Notfallspannungsquelle des elektrischen Antriebes in Anwendung eines Superkondensators ausgestaltet ist.

9. Vorrichtung nach Anspruch 1, **dadurch gekennzeichnet, dass** das Antriebselement, welches im Druckschutzfall eine definierte Position für das Klappenelement (4) einstellt, derart betätigbar ist, dass bei einem langanhaltenden Druckschutzfall in kurzen Zeitabschnitten durch geringfügiges Öffnen des Klappenelementes (4) gezielt kleinste Öffnungsquerschnitte in den Luftansaug- und Luftausblasöffnungen erreichbar sind.

10. Vorrichtung nach Anspruch 1, **dadurch gekennzeichnet, dass** die Vorrichtung eine Grundplatte (1) aufweist, auf welcher das druckdichte Gehäuse (2) montiert ist.

11. Vorrichtung nach Anspruch 1 und 2, **dadurch gekennzeichnet, dass** im Anströmbereich und/oder im Abströmbereich der Ausnehmungen (3; 31; 32) Sensorikbaugruppen zur Erfassung von örtlichen Umgebungsbedingungen (Luftfeuchte, Luftgeschwindigkeit, Luftvolumenstrom, Lufttemperatur) angeordnet sind, wobei die von den Sensorikbaugruppen erfassten Messwerte durch eine antriebsseitig implementierte Software derart ausgewertet werden, dass eine direkte Luftmengenregelung bewirkbar ist.

12. Vorrichtung nach Anspruch 1 und 10, **dadurch gekennzeichnet, dass** im Anströmbereich und/oder im Abströmbereich der Grundplatte (1) Sensorikbaugruppen zur Erfassung von örtlichen Umgebungsbedingungen (Luftfeuchte, Luftgeschwindigkeit, Luftvolumenstrom, Lufttemperatur) angeordnet sind, wobei die von den Sensorikbaugruppen erfassten Messwerte durch eine antriebsseitig implementierte Software derart ausgewertet werden, dass eine direkte Luftmengenregelung bewirkbar ist..

13. Vorrichtung nach Anspruch 1, **dadurch gekennzeichnet, dass** die mechanischen Schnittstellen des Klappenelementes (4) so ausgestaltet sind, dass ein einzelnes Klappenelement (4) oder eine Mehrzahl miteinander verbundener separater Klappenelemente (4) mit einem einzigen Antriebsbaugruppe (7) in Wirkverbindung gebracht werden kann/können, wobei bei einer Mehrzahl von miteinander verbundenen separaten Klappenelementen (4) eine Kopplung derselben in einer Achse und/oder übereinander platziert erfolgt.

## Claims

1. A device for combined pressure protection and air flow control in the interior of highspeed rail vehicles, wherein the pressure protection and air volume functions are implemented with a common assembly which regulates the free flow cross-section of air intake and/or exhaust openings, depending on the specific operating conditions, wherein the device has a housing which is pressure-tight (2) against pressure surges up to a magnitude of ± 10 kPa, the housing having a recess (3) on its surface located opposite the base surface, to which functionally a flap element (4) is associated, wherein the flap element (4) is supported via an axis (5) extending parallel to its longitudinal direction at both end sections of the axis (5) on the housing (2) and pivotably arranged along this axis (5), such that the recess can be closed pressure-tight from any position of the flap element (4), wherein a drive assembly (7) is associated with the flap element (4), which is operatively connected to an electric drive (8) for exact repeatable positioning of the flap element (4), such that a closing process starting from any position of the flap element (4) can be performed within ≤ 50 ms and wherein the drive (8) is connected to a mechanical or electrical actuator, which automatically sets a defined end position for the flap element (4) in its de-energized state, **characterized in that** the flap element (4) has a first areal section on the one side with respect to the axis (5) extending in the longitudinal direction and a second areal section (42) on the other side, wherein the sections (41; 42) are arranged to extend in mutually different planes relative to the axis (5) and wherein the areal sections (41; 42) are configured such that the lower section (41) in the closed position rests against the bottom side of the contour of the pressure-tight housing (2) surrounding the recess (3) and the upper section (42) in the closed position rests on the top side of the contour of the pressure-tight housing (2) surrounding the recess (3).

2. The device according to claim 1, **characterized in that** the recess (3) comprises two separate partial recesses (31; 32), wherein each partial recess (31; 32) is operatively connected to an associated section (41; 42) of the flap element (4).

3. The device according to claim 2, **characterized in that** the two partial recesses (31; 32) are arranged to extend parallel to each other in different planes.

4. The device according to claim 2, **characterized in that** the separate sections of the flap element (4) are arranged at a right angle or in a V-shape to each other.

5. The device according to claim 4, **characterized in that** inlet and outlet openings are arranged on different sides in sections of the flap element (4) that are arranged at an angle or in a V-shape to each other.

6. The device according to claim 1, **characterized in that** the electrical drive (8) is controlled for positioning the flap element (4) via an analog or digital input or via a bus system, such that absolute position determination with a diagnostic feedback can be performed.

7. The device according to claim 1, **characterized in that** the actuator, which in its de-energized state sets a defined end position for the flap element (4), is configured as a return spring.

8. The device according to claim 1, **characterized in that** the actuator, which in its de-energized state sets a defined end position for the flap element (4), is configured as a separate emergency voltage source of the electric drive using a supercapacitor.

9. The device according to claim 1, **characterized in that** the drive element which in the case of pressure protection sets a defined position for the flap element (4) can be operated such that, in a long-lasting pressure protection case, smallest opening cross sections in the air intake and outlet openings can be achieved in a targeted manner in short time intervals by slightly opening the flap element (4).

10. The device according to claim 1, **characterized in that** the device comprises a base plate (1) on which the pressure-tight housing (2) is mounted.

11. The device according to claims 1 and 2, **characterized in that** sensor assemblies are arranged in the inlet and/or outlet area of the recesses (3; 31; 32) for detecting local environmental conditions (humidity, air speed, volumetric air flow, air temperature), wherein the measured values detected by the sensor assemblies are analyzed by a software implemented on the drive side to effect direct air flow control.

12. The device according to claims 1 and 10, **characterized in that** sensor assemblies are arranged in the inlet and/or outlet area of the base plate (1) for detecting local environmental conditions (humidity, air speed, volumetric air flow, air temperature), wherein the measured values detected by the sensor assemblies are analyzed by a software implemented on the drive side to effect direct air flow control.

13. The device according to claim 1, **characterized in that** the mechanical interfaces of the flap element (4) are designed so that a single flap element (4) or a plurality of interconnected separate flap elements (4) can be brought into operative connection with a single drive assembly (7), wherein, in the case of a plurality of interconnected separate flap elements (4), these are coupled along an axis and/or one above the other.

## Revendications

1. Dispositif permettant une régulation combinée de la protection contre les ondes de pression et du débit d'air à l'intérieur des véhicules ferroviaires à grande vitesse, les fonctions de protection contre la pression et de débit d'air étant réalisées par un module commun qui régule la section de passage libre des ouvertures d'aspiration et/ou d'évacuation d'air en fonction de conditions de fonctionnement concrètes, le dispositif présentant un boîtier (2) étanche à la pression pour les coups de bélier jusqu'à une valeur de ± 10 kPa et étant muni sur sa surface latérale opposée à la surface de base, d'une cavité (3) à laquelle est associé un élément volet (4), l'élément volet (4) prenant appui sur le boîtier (2) aux deux extrémités d'un axe (5) orienté parallèlement au sens de la longueur par l'intermédiaire dudit axe (5) et étant agencé pivotant le long dudit axe (5) de telle manière que la cavité (3) peut être fermé de manière étanche à la pression à partir de toute position de l'élément volet (4); À l'élément volet (4) est associé un module d'entraînement (7) qui, pour un positionnement reproductible avec exactitude de l'élément volet (4) coopère avec un entraînement électrique (8) de telle manière qu'une opération de fermeture à partir de toute position de l'élément volet (4) peut être effectuée en ≤ 50 ms, l'entraînement électrique (8) étant relié à un élément de réglage mécanique ou électrique qui, en l'absence de courant, ajuste automatiquement une position de fin de course définie de l'élément volet (4). **Caractérisé en ce que** l'élément volet (4) présente par rapport à l'axe (5) orienté dans le sens longitudinal, sur l'un des côtés une première section plate (41) et sur l'autre côté une deuxième section plate (42), les sections (41; 42) étant disposées dans des plans différents par rapport à l'axe (5) et les sections plates (41; 42) étant conçues de telle manière que la section inférieure (41) en position fermée repose sur la face inférieure du contour du boîtier étanche à la pression (2) entourant la cavité (3) et que la section supérieure (42), en position fermée, repose sur la face supérieure du contour du boîtier étanche à la pression (2) entourant la cavité (3).

2. Dispositif selon la revendication 1, **caractérisé en ce que** la cavité (3) comprend deux cavités partielles séparées (31; 32), chaque cavité partielle (31; 32) étant en liaison fonctionnelle avec une section associée (41; 42) de l'élément volet (4).

3. Dispositif selon la revendication 2, **caractérisé en ce que** les deux cavités partielles (31; 32) sont disposées parallèlement l'une par rapport à l'autre dans des plans différents.

4. Dispositif selon la revendication 2, **caractérisé en ce que** les sections séparées de l'élément volet (4) sont disposées à angle droit ou en forme de V les unes par rapport aux autres.

5. Dispositif selon la revendication 4, **caractérisé en ce que** dans le cas de sections de l'élément volet (4) disposées à angle droit ou en forme de V les unes par rapport aux autres, les ouvertures d'entrée et de sortie sont disposées sur des côtés différents.

6. Dispositif selon la revendication 1, **caractérisé en ce que** l'entraînement électrique (8) pour le positionnement de l'élément volet (4) est commandé par une entrée analogique ou numérique ou par un système de BUS de telle sorte qu'une détermination absolue de la position peut être exécutée avec un retour de diagnostic.

7. Dispositif selon la revendication 1, **caractérisé en ce que** l'élément de réglage, qui, à l'état hors tension, règle une position de fin de course définie pour l'élément volet (4), est conçu comme un ressort de rappel.

8. Dispositif selon la revendication 1, **caractérisé en ce que** l'élément de réglage qui, à l'état hors tension, règle une position de fin de course définie pour l'élément volet (4), est conçu comme une source de tension de secours séparée de l'entraînement électrique utilisant un supercondensateur.

9. Dispositif selon la revendication 1, **caractérisé en ce que** l'élément d'entraînement, qui, dans le cas d'une protection contre les ondes de pression, règle une position définie de l'élément volet (4), peut être actionné de telle sorte que, dans le cas d'une protection durable contre la pression, dans de courts intervalles de temps, en ouvrant légèrement l'élément volet (4), les sections d'ouverture les plus petites des ouvertures d'aspiration et d'évacuation d'air peuvent être obtenues de manière ciblée.

10. Dispositif selon la revendication 1, **caractérisé en ce que** le dispositif comprend une plaque de base (1) sur laquelle est monté le boîtier étanche à la pression (2).

11. Dispositif selon les revendications 1 et 2, **caractérisé en ce que** des ensembles de capteurs pour la détection des conditions ambiantes locales (humidité de l'air, vitesse de l'air, débit volumique de l'air, température de l'air) sont disposés dans la zone d'admission et/ou d'évacuation des cavités (3; 31; 32), les valeurs de mesure détectées par les ensembles de capteurs étant évaluées par un logiciel implémenté côté entraînement de telle sorte qu'une régulation directe du débit d'air puisse être effectuée.

12. Dispositif selon les revendications 1 et 10, **caractérisé en ce que**, dans la zone d'admission et/ou de sortie de la plaque de base (1), des ensembles de capteurs pour la détection des conditions ambiantes locales (humidité de l'air, vitesse de l'air, débit volumique de l'air, température de l'air), soient disposés, les valeurs de mesure enregistrées par les modules de capteurs étant évaluées par un logiciel implémenté du côté entraînement de manière à pouvoir contrôler directement le débit d'air.

13. Dispositif selon la revendication 1, **caractérisé en ce que** les interfaces mécaniques de l'élément volet (4) sont conçues de telle sorte qu'un seul élément volet (4) ou plusieurs éléments volets (4) séparés et reliés entre eux peut(peuvent) coopérer avec un seul module d'entraînement (7), dans lequel, en cas de plusieurs éléments volets (4) séparés et reliés entre eux, un couplage de ceux-ci dans un même axe et/ou placés les uns au-dessus des autres a lieu.
